# FASCICULE DE BREVET EUROPEEN

(11) **EP 0 047 203 B1**
(45) Date de publication et mention de la délivrance du brevet: **21.11.1985**
(21) Numéro de dépôt: 81401319.9
(22) Date de dépôt: 19.08.1981
(51) Int. Cl.: H01P 1/208, H01P 7/10

(54) **Filtre hyperfréquence à résonateur diélectrique, accordable dans une grande largeur de bande**
Über eine grosse Bandbreite abstimmbares Mikrowellenfilter mit einem dielektrischen Resonator
Microwave filter with a dielectric resonator tunable over a large bandwidth

(30) Priorité: 29.08.1980 FR 8018771
(43) Date de publication de la demande: 10.03.1982
(73) Titulaire: THOMSON-CSF, 75008 Paris (FR)
(72) Inventeur: Delaballe, Jacques, F-75360 Paris Cedex 08 (FR); Fouillet, Jean, F-75360 Paris Cedex 08 (FR); Le Nohaic, Yves, F-75360 Paris Cedex 08 (FR); Osias, Alexandre, F-75360 Paris Cedex 08 (FR)
(74) Mandataire: Weinmiller, Jürgen

## Description

L'invention se rapporte aux filtres hyperfréquence et plus particulièrement à un filtre hyperfréquence, à résonateur diélectrique, accordable dans une grande largeur de bande.

Dans les filtres hyperfréquence à résonateur diélectrique connus, l'accord fin de la fréquence d'accord du filtre est réalisé à l'aide d'une vis métallique dont l'enfoncement est variable. Le réglage de cette vis métallique permet alors d'ajuster la fréquence d'accord du filtre à la fréquence nominale. Cette vis métallique peut être prolongée par un doigt diélectrique destiné à rentrer dans le résonateur diélectrique, creux, comme dans le filtre décrit dans la demande de brevet japonais JP-A-54-154960. La plage de réglage ainsi obtenue est faible et ne permet pas de réaliser des filtres hyperfréquence à grande largeur de bande d'accord.

Or, les équipements de transmission en hyperfréquence, pour les matériels militaires par exemple, ont de plus en plus à travailler successivement sur plusieurs fréquences d'accord. Par ailleurs, les équipements civils de transmission à fréquence fixe peuvent aussi être réalisés à partir d'éléments standard accordables, l'accord à la fréquence fixe de travail étant déterminé sur le site par le réglage de ces éléments standard accordables.

Le problème technique résolu par l'invention est la réalisation de tels éléments accordables, en particulier les filtres hyperfréquence, de façon qu'ils gardent des caractéristiques déterminées dans une largeur de bande d'accord aussi grande que possible pour couvrir avec un élément standard donné, une large bande de fréquences, sans que les caractéristiques de l'élément soient dégradées dans cette bande d'accord, en particulier la courbe de réponse du filtre, le coefficient de surtension, le couplage etc...

L'invention a pour objet un filtre hyperfréquence à résonateur diélectrique, accordable dans une grande largeur de bande, qui satisfasse à ces conditions.

Suivant l'invention un filtre hyperfréquence à résonateur diélectrique comportant un guide d'onde et au moins un résonateur diélectrique couplé au guide, est principalement caractérisé en ce que chaque résonateur est double et comporte un premier cylindre, en matériau diélectrique, fixe par rapport au guide et ayant une extrémité plane, et un second cylindre, en matériau diélectrique, de dimensions égales ou voisines de celles du premier cylindre, mobile par rapport au guide et ayant une extrémité plane faisant face à celle du premier, les matériaux diélectriques constituant les cylindres ayuant des constantes diélectriques de l'ordre de 15 à 40, la distance entre les deux extrémités planes en regard étant variable et permettant l'accord du filtre dans une largeur de bande de l'ordre de 5 à 15 % de la fréquence centrale d'accord du filtre selon les constantes diélectriques des matériaux choisis.

L'invention sera mieux comprise et d'autres caractéristiques apparaîtront à l'aide de la description qui suit en référence aux figures annexées.

Les figures 1 et 2 représentent un filtre coupe-bande accordable suivant l'invention respectivement en vue de dessus, couvercle enlevé, et en coupe, couvercle fermé.

La figure 3 représente un filtre passe-bande accordable suivant l'invention.

D'une manière générale, un filtre hyperfréquence est calculé en fonction d'un certain nombre de paramètres dont la fréquence de travail, la largeur de la bande de transmission ou de coupure, suivant qu'il s'agit de filtres passe-bande ou coupe-bande. La largeur de bande détermine le nombre de pôles du filtre, et ce nombre détermine le nombre de résonateurs disposés le long de la direction de propagation ainsi que leur espacement. Les résonateurs peuvent être réalisés dans un matériau diélectrique de forte constante diélectrique mais dont les dimensions sont stables en fonction de la température. Si ce n'était pas le cas, les caractéristiques seraient fortement dépendantes de la température ; ce qu'il faut, autant que possible, éviter. Le matériau doit être de constante diélectrique élevée pour que l'effet du résonateur soit suffisant tout en gardant des dimensions assez faibles, ce qui permet de limiter l'encombrement des matériels.

Dans les filtres hyperfréquence suivant l'invention, le réglage de la fréquence d'accord est réalisé pour chaque résonateur par un élément en diélectrique, de dimensions voisines de celles de l'élément fixe lui faisant face, disposé à une distance variable du premier, l'ensemble formant le résonateur. Le déplacement de ce second élément modifie la fréquence d'accord et permet de couvrir une large bande.

Les figures 1 et 2 représentent un mode de réalisation d'un filtre coupe-bande suivant l'invention ; respectivement en vue de dessus, couvercle enlevé, et en coupe, couvercle fermé.

Les mêmes références sur ces deux figures désignent les mêmes éléments.

Sur la première vue, le boîtier 1 renferme une ligne coaxiale 2. Une fiche d'entrée 3 et une fiche de sortie, 4, sont fixées au boîtier, la ligne coaxiale 2 étant connectée à ces deux fiches.

L'exemple de réalisation représenté est un filtre à trois résonateurs. Chaque résonateur comporte un élément fixe 5, constitué d'une pastille en diélectrique, placé à une certaine distance de ligne coaxiale (ces éléments fixes étant les seuls visibles sur la première vue) collé au fond du boîtier sur une pastille ou une rondelle support telle que 6. Lorsque le couvercle 7 vient refermer l'ensemble, des éléments diélectriques mobiles 8, à peu près semblables aux premiers viennent en face des éléments diélectriques fixes tels que 5. Des supports de réglage tels que 9, associés à des écrous 10, accessibles sur la face extérieure du couvercle 7, permettent de faire varier l'enfoncement de ces éléments diélectriques mobiles, et donc la distance d entre l'élément fixe 5, et l'élément mobile, 8 formant le résonateur. Les supports de réglage peuvent être de nature quelconque, métalliques, diélectriques, car ils n'influent pas sur la propagation dans la ligne de laquelle ils sont assez éloignés. La longueur de ligne s entre résonateurs est fonction de la longueur d'onde : où n est entier. Un tel filtre fonctionne de la manière suivante. La fiche d'entrée est directement connectée à la ligne coaxiale 2, et excite la ligne suviant le mode TEM, coaxial. Le boîtier sert seulement à positionner par rapport à cette ligne les résonateurs qui viennent perturber les lignes de champ par l'effet des circuits bouchon ramenés en série sur la ligne de transmission : le couplage du résonateur à cette ligne coaxiale d'impédance caractéristique, Z,, ramène à la fréquence. d'accord fₐ un circuit bouchon et le circuit se comporte alors comme un circuit ouvert et amène une atténuation d'amplitude A à cette fréquence fₐ. La section de la pastille diélectrique d:accord peut être égale, inférieure ou supérieure à celle de la pastille fixe, les éléments restant à peu près semblables et de dimensions voisines, comme indiqué ci-dessus l'enfoncement nécessaire pour une variation donnée de la fréquence d'accord pouvant être ajusté. Les dimensions relatives de ces deux éléments ne sont donc pas toujours critiques. De même l'alignement axial de ces deux éléments n'a pas à être réalisé avec une grande précision.

L'élément d'accord mobile, réalisé dans un matériau diélectrique comme l'élément fixe, a une grande influence sur les caractéristiques du résonateur ainsi réalisé avec l'élément fixe et l'élément mobile. Dans le cas où ces deux éléments sont réalisés dans un même matériau ayant une constante diélectrique s de l'ordre de 40, la variation de fréquence susceptible d'être obtenue est de l'ordre de 10 % de la fréquence centrale de la bande pour une course faible, du même ordre que la course des vis métalliques d'accord des dispositifs antérieurs pour lesquels la variation de fréquence ne pouvait être que de l'ordre de 1 % de la fréquence centrale.

Le matériau diélectrique peut être, à titre d'exemple non limitatif, du titanate de zirconium dont la constante diélectrique est ε = 36 et qui est suffisamment stable en température.

La figure 3 représente un filtre hyperfréquence passe-bande, accordable dans une grande largeur de bande, suivant l'invention.

Comme dans le cas précédent, le filtre est réalisé avec des résonateurs diélectriques, dont le nombre détermine le nombre de pôles du filtre avant une forte constante diélectrique. Mais dans un tel filtre, le mode de propagation est un mode TM₁₁, guidé dans le circuit micro-onde formé par un boîtier muni de son couvercle.

Le filtre comporte un boîtier 10, un dipôle d'entrée 30 et un dipôle de sortie 40. Il comporte également des résonateurs, quatre sur la figure, constitués d'un élément diélectrique fixe, et d'un élément mobile diélectrique. Les éléments mobiles sont portés par des tiges également en matériau diélectrique, a5; accessibles à l'extérieur du boîtier par des vis de réglage 90, bloquées par des écrous 100. Le signal d'entrée excite le mode dipolaire magnétique du résonateur diélectrique le plus proche de la ligne d'entrée. La transmission est réalisée de proche en proche par le couplage des lignes de champ magnétique d'un résonateur diélectrique au résonateur suivant par des ondes évanescentes, jusqu'à la ligne de sortie. Le coefficient de couplage entre deux résonateurs consécutifs est fonction de la distance S qui tes sépare. Dans ce filtre chaque résonateur est en pratique constitué de l'élément diélectrique fixe 5, de l'élément diélectrique mobile qui lui fait face, 8, et de la tige diélectrique support à laquelle ce dernier est lié. La fréquence d'accord de ce résonateur dépend de la distance d qui sépare les éléments en vis-à-vis. Le champ électrique existant dans l'intervalle entre les deux cylindres en matériau diélectrique est d'autant plus grand que le rapport D/h (D étant le diamètre des cylindres et h leur hauteur) est grand. A diamètre constant, la variation de la fréquence d'accord sera d'autant plus importante que la hauteur du cylindre mobile est faible. Comme dans le cas précédent, la variation de fréquence d'accord par rapport à la fréquence centrale de la bande d'accord peut être de l'ordre de 10 %à 15 %. Par exemple, le mode de réalisation représenté sur la figure 2 a permis de réaliser, autour de 7 GHz, une variation de la fréquence d'accord dans une bande de 500 MHz avec des pastilles diélectriques en titanate de zirconium (s = 36).

Les dimensions des éléments en matériau diélectrique et l'espacement des résonateurs sont choisis pour que le coefficient de surtension reste élevé. C'est ainsi que D/s doit, si possible, varier entre 0,3 et 1.

Du fait que le volume des résonateurs n'est pas sensiblement modifié dans la gamme d'accord, les conditions de couplage entre résonateurs restent à peu près inchangées dans toute la gamme d'accord et il n'y a donc que peu de perturbations introduites du fait de cet accord.

Comme dans le premier mode de réalisation, le matériau diélectrique choisi pour constituer les résonateurs a une constante diélectrique aussi grande que possible, la limitation étant en général imposée par la tenue en température, de sorte que les résonateurs puissent avoir un volume aussi faible que possible compte tenu des performances requises (fréquences de travail élevées dans les bandes de fréquence 3,8 à 4,2 GHz et 6,4 à 7,1 GHz).

Il est à noter que la variation de fréquence d'accord par rapport à la fréquence centrale de la bande n'a pas toujours besoin d'être de l'ordre de 10%. Pour de telles applications il est possible de concevoir le filtre selon l'invention de manière à améliorer la stabilité de ses caractéristiques, en particulier de sa largeur de bande. Dans le cas, par exemple, où cette variation de la fréquence d'accord n'a pas à dépasser 5 %, il est possible de réduire très sensiblement les variations de bande passante dues aux modifications de la fréquence d'accord, pour cela la constante diélectrique des éléments mobiles est choisie entre 15 et 20 et non plus de l'ordre de 40, par contre la constante diélectrique des éléments fixes reste de l'ordre de 40 ; ainsi la perturbation amenée dans le champ électromagnétique autour des éléments fixes des résonateurs par l'approche des éléments mobiles est réduite. Des expériences ont montré que, dans les conditions précitées, c'est-à-dire pour une variation de la fréquence d'accord n'ayant pas à dépasser 5 %, et des éléments mobiles, à constante diélectrique comprise entre 15 et 20, les variations de la largeur de bande du filtre étaient réduites dans un rapport de l'ordre de 2 à 3 par rapport aux mêmes filtres mais avec des éléments mobiles à constante diélectrique de l'ordre de 40.

L'invention n'est pas limitée aux modes de réalisation décrits. Elle peut être mise en oeuvre dans tout filtre hyperfréquence accordable dans lequel la fonction de filtrage est réalisée par des résonateurs diélectriques ; chaque résonateur comporte alors un élément diélectrique fixe et un élément diélectrique mobile séparés d'une distance variable pour modifier la fréquence d'accord.

## Revendications

1. Filtre hyperfréquence à résonateur diélectrique comportant un guide d'onde et au moins un résonateur diélectrique couplé au guide, caractérisé en ce que chaque résonateur est double et comporte un premier cylindre (5), en matériau diélectrique, fixe par rapport au guide et. ayant une extrémité plane, et un second cylindre (8), en matériau diélectrique, de dimensions égales ou voisines de celles du premier cylindre, mobile par rapport au guide et ayant une extrémité plane faisant face à celle du premier, les matériaux diélectriques constituant les cylindres ayant des constantes diélectriques de l'ordre de 15 à 40, la distance entre les deux extrémités planes en regard étant variable et permettant l'accord du filtre dans une largeur de bande de l'ordre de 5 à 15 % de la fréquence centrale d'accord du filtre selon les constantes diélectriques des matériaux choisis.

2. Filtre selon la revendication 1, caractérisé en ce que les deux cylindres (5 et 8) sont constitués d'un même matériau diélectrique de constante diélectrique de l'ordre de 40, ayant une tenue en température telle que les dimensions des éléments ne soient pas sensiblement modifiées lorsque la température varie.

3. Filtre selon la revendication 2, caractérisé en ce que le matériau diélectrique constituant le résonateur est le titanate de zirconium.

4. Filtre selon la revendication 1, caractérisé en ce que la constante diélectrique du cylindre mobile est de l'ordre les deux fois inférieure à celle, voisine de 40, du cylindre fixe.

5. Filtre selon la revendication 1, caractérisé en ce que, la fonction du filtre étant une fonction passe-bande, le guide d'onde est le boîtier (10) du filtre lui-même, les résonateurs ainsi placés à l'intérieur du guide modifiant par leurs éléments mobiles (8) les conditions de couplage à l'intérieur du guide et la fréquence d'accord correspondante.

'6. Filtre selon la revendication 1, caractérisé en ce que, la fonction du filtre étant une fonction coupe-bande, le guide d'onde est une ligne coaxiale (2) disposée à l'intérieur du boîtier (1,7), le boîtier supportant également les éléments fixes (5) et mobile (8) des résonateurs, et l'axe de chaque résonateur étant placé à une distance déterminée de cette ligne, les résonateurs ainsi placés au voisinage de la ligne ramenant sur cette ligne des circuits bouchon à fréquence variable avec la position de l'élément mobile (8) par rapport à l'élément fixe.

## Claims

1. A dielectric resonator microwave frequency filter, comprising a waveguide and at least one dielectric resonator coupled to the guide, characterized in that each resonator is a twin resonator and comprises a first cylinder (5) made from a dielectric material, fixed relative to the guide and having a plane end, and a second cylinder (8) made from a dielectric material of dimensions equal to or near those of the first cylinder, this cylinder being movable relative to the guide and having a plane end facing that of the first cylinder, the dielectric materials constituting the cylinders having dielectric constants from about 15 to 40, the distance between the two facing plane ends being variable and permitting the filter to be tuned in a band width of 5 to 15 % of the central tuning frequency of the filter according to the dielectric constants of the chosen materials.

2. A filter according to claim 1, characterized in that the two cylinders (5 and 8) are constituted by the same dielectric material with a dielectric constant of about 40, having a thermal behaviour such that the dimensions of the elements are not significantly modified when the temperature varies.

3. A filter according to claim 2, characterized in that the dielectric material from which the resonator is made is zirconium titanate.

4. A filter according to claim 1, characterized in that the dielectric constant of the mobile cylinder is approximately twice lower than that, near 40, of the fixed cylinder.

5. A filter according to claim 1, characterized in that in the case of a band pass filter the waveguide is the box (10) of the actual filter, the resonators thus being placed within the guide modifying by their movable elements (8) the coupling conditions within the guide and the corresponding tuning frequency.

6. A filter according to claim 1, characterized in that in the case of a band stop filter the waveguide is a coaxial line (2) located within the box (1, 7), the box also supporting the fixed (5) and movable elements (8) of the resonators, and the axis of each resonator being placed at a given distance from said line, the resonators thus placed in the vicinity of the line bringing on to that line band stop circuits with a frequency variable with the position of the movable element (8) compared with that of the fixed element (5).

## Patentansprüche

1. Mikrowellenfilter mit dielektrischem Resonator, das einen Wellenleiter und mindestens einen an den Leiter gekoppelten dielektrischen Resonator aufweist, dadurch gekennzeichnet, daß jeder Resonator doppelt vorhanden ist und einen ersten Zylinder (5) aus dielektrischem Material, der fest in bezug auf den Wellenleiter ist und ein flaches Ende hat, und einen zweiten Zylinder (8) aus dielektrischem Material aufweist, dessen Abmessungen gleich oder ähnlich denen des ersten Zylinders sind, der beweglich in bezug auf den Wellenleiter ist und ein flaches Ende besitzt, das dem des ersten Zylinders gegenüberliegt, wobei die dielektrischen Materialien, die die Zylinder bilden, Dielektrizitätskonstanten von 15 bis 40 aufweisen und der Abstand zwischen den beiden sich gegenüberliegenden flachen Enden variabel ist und die Abstimmung des Filters in einer Bandbreite von etwa 5 bis 15 % der zentralen Abstimmfrequenz des Filters gemäß den Dielektrizitätskonstanten der gewählten Materialien erlau bt.

2. Filter nach Anspruch 1, dadurch gekennzeichnet, daß die beiden Zylinder (5 und 8) aus demselben dielektrischen Material mit einer Dielektrizitätskonstante von etwa 40 bestehen, dessen Temperaturfestigkeit so gewählt ist, daß die Abmessungen der Elemente nicht wesentlich verändert werden, wenn sich die Temperatur ändert.

3. Filter nach Anspruch 2, dadurch gekennzeichnet, daß das den Resonator bildende dielektrische Material Zirkontitanat ist.

4. Filter nach Anspruch 1, dadurch gekennzeichnet, daß die Dielektrizitätskonstante des beweglichen Zylinders etwa halb so groß wie die des festen Zylinders ist, die bei 40 liegt.

5. Filter nach Anspruch 1, dadurch gekennzeichnet, daß, wenn die Funktion des Filters eine Bandpaßfunktion ist, der Wellenleiter das Gehäuse (10) des Filters selbst ist, wobei die Resonatoren, die sich so im Inneren des Wellenleiters befinden, durch ihre mobilen Elemente (8) die Kopplungsbedingungen im Inneren des Wellenleiters und die entsprechende Abstimmfrequenz verändern.

6. Filter nach Anspruch 1, dadurch gekennzeichnet, daß, wenn die Funktion des Filters eine Bandsperrfunktion ist, der Wellenleiter eine koaxiale Leitung (2) im Inneren des Gehäuses (1, 7) ist, wobei das Gehäuse außerdem die festen (5) und mobilen Elemente (8) der Resonatoren trägt und die Achse jedes Resonators in einem bestimmten Abstand von dieser Leitung angeordnet ist, so daß die so in der Nähe dieser Leitung angeordneten Resonatoren auf diese Leitung Sperrkreise mit einer Frequenz transformieren, die mit der Stellung des beweglichen Elements (8) in bezug auf das feste Element variiert.
